# EUROPÄISCHE PATENTSCHRIFT

(11) **EP 0 493 649 B1**
(45) Veröffentlichungstag und Bekanntmachung des Hinweises auf die Patenterteilung: **01.06.1994**
(21) Anmeldenummer: 91113906.1
(22) Anmeldetag: 20.08.1991
(51) Int. Cl.: E05B 13/00

(54) **Verriegelungsvorrichtung für die schwenkbare Handhabe eines Drehstangenverschlusses**
Locking device for the pivotable handle of an espagnolette lock
Dispositif de verrouillage pour le levier de commande pivotable d'une fermeture à espagnolette

(30) Priorität: 21.12.1990 DE 9017294 U
(43) Veröffentlichungstag der Anmeldung: 08.07.1992
(73) Patentinhaber: F. HESTERBERG & SÖHNE GmbH & Co. KG, D-58256 Ennepetal (DE)
(72) Erfinder: Feinbier, Joachim, W-5828 Ennepetal 15 (DE); Sterner, Bernd, W-5800 Hagen 7 (DE); Nieland, Friedhelm, W-5805 Breckerfeld (DE)
(74) Vertreter: Kneissl, Richard, Dr.

(56) Entgegenhaltungen:
- EP-A- 0 408 169
- DE-U- 9 004 426
- GB-A- 2 214 561
- US-A- 4 424 993

## Beschreibung

Die Erfindung betrifft eine Verriegelungsvorrichtung für die schwenkbare Handhabe eines Drehstangenverschlusses, gemäß dem Oberbegriff des Anspruchs 1.

Drehstangenverschlüsse werden häufig für die Türen von Containern und Kofferaufbauten von Nutzfahrzeugen verwendet. Üblicherweise ist an der Drehstange eine schwenkbare Handhabe befestigt, mit deren Hilfe die Drehstange gedreht und auch verriegelt werden kann. Die Handhabe wird zur Verrieglung von oben her in den Aufnahmeschlitz eines Aufnahmeteils eingelegt und in dieser Lage durch ein Gegenelement verriegelt. Aus den US-PSen 4 398 488 und 4 483 557 sind Verriegelungsvorrichtungen für die schwenkbare Handhabe eines Drehstangenverschlusses bekannt, bei denen die Handhabe im Aufnahmeschlitz durch eine von oben herabhängende schwenkbare Falle festgehalten wird. Bei einer gegenwärtig vielfach verwendeten Verriegelungsvorrichtung besteht das Gegenelement aus einem zweiarmigen Verriegelungshaken, dessen Hakenfortsatz in der Verriegelungsstellung die Handhabe übergreift und im Aufnahmeschlitz des Aufnahmeteils festhält. Eine solche Verriegelungsvorrichtung ist näher im Oberbegriff des Anspruchs 1 beschrieben.

Der Erfindung lag die Aufgabe zugrunde, eine im Oberbegriff des Anspruchs 1 beschriebene Vorrichtung zu schaffen, deren Teile einfach aufgebaut sind und die leicht und schnell zusammengesetzt werden kann.

Die Lösung dieser Aufgabe ergibt sich aus dem Kennzeichen des Anspruchs 1.

Die Unteransprüche betreffen vorteilhafte Weiterbildungen der erfindungsgemäßen Verriegelungsvorrichtung.

Die Erfindung wird anhand der beigefügten Zeichnungen näher erläutert.

In den Zeichnungen zeigen:
- Figur 1: eine Ansicht der erfindungsgemäßen Verriegelungsvorrichtung;
- Figur 2: eine Aufsicht auf die Vorrichtung von Figur 1; und
- Figur 3: einen Schnitt an der Linie III-III von Figur 1.

Die Figuren 1 und 2 zeigen eine Drehstange 1, an welcher eine Handhabe 2 schwenkbar befestigt ist. Die Handhabe 2 ist in den Aufnahmeschlitz 4 eines als unten offenes Gehäuse ausgebildeten Aufnahmeteils 3 einlegbar. Sie wird in dieser Lage von einem aus einem Profilmaterial hergestellten, schwenkbaren zweiarmigen Verriegelungshaken 5 festgehalten, dessen Hakenarm 6 im Gehäuse 3 angeordnet ist und mit einem Hakenfortsatz 7 in einen Schlitz 19 in der Handhabe 2 eingreift. Der andere Arm des Verriegelungshakens 5, nämlich der Betätigungsarm 8, ragt unten aus dem Gehäuse 3 hervor. Als Schwenkgelenk weist der Verriegelungshaken 5 eine waagrecht verlaufende Nut 10 auf, mit der er auf einer Leiste 11 am Gehäuse 3 reitet. Kurz über dem Schwenkgelenk befindet sich im Verriegelungshaken 5 eine Ausnehmung 13, in der jeweils ein Ende von zwei Blattfedern 9 festgelegt ist. Die Blattfedern 9 stützen sich an der gegenüberliegenden Gehäusewandung 12 ab und drücken dadurch sowohl den Verriegelungshaken 5 in die Verriegelungsstellung als auch auch die Nut 10 gegen die Leiste 11. Die beiden Blattfedern 9 befinden sich links und rechts von einem Zylinderschloß 14, welches in die Gehäusewandung 12 eingelassen ist. Die Schließzunge 15 des Zylinderschlosses 14 legt sich in der Schließstellung vor den Hakenarm 6 des Verriegelungshakens 5 und sperrt somit das Öffen der Verriegelungsvorrichtung. Der Hakenfortsatz 7 besitzt auf seiner Oberseite eine Abschrägung 21, so daß die die Handhabe 2 in den Aufnahmeschlitz 4 des Gehäuses 2 hineingedrückt werden kann, ohne daß es nötig ist, den Betätigungsarm 8 niederzudrücken. Dadurch daß der Hakenarm 6 mit seinem Hakenfortsatz 7 im Gehäuse 3 untergebracht ist, liegen beide manipulationssicher verdeckt, was aus zolltechnischen Gründen von Vorteil ist. Die Schließzunge 15 reicht bis fast an die Innenwand des Gehäuses 3 heran, so daß ein Verbiegen des Hakenarms 6 durch Diebe, um die Handhabe 2 öffnen zu können verhindert wird. Der Verriegelungshaken 5 besitzt im Bereich seines Hakenarms 6 eine Aussparung 20, so daß das Zylinderschloß 14 beim Ausschwenken des Verrieglungshakens 5 nicht im Wege ist. Am Gehäuse 3 sind weiterhin zwei Plombierösen 16 vorgesehen, durch die ein Plombierdraht hindurchgezogen und um die Handhabe 2 gelegt werden kann, sofer, z.B. im grenzüberschreitenden Verkehr, eine Plombierung der Verriegelungsvorrichtung erwünscht ist. Schließlich ist am Gehäuse 3 noch eine Schloßöse 16 angeordnet, die bei geschlossener Handhabe 2 mit einem Loch 18 in letzterer fluchtet, so daß ein Vorhängeschloß eingehängt werden kann. Dies ist beispielsweise bei Werttransporten wichtig, bei denen nur der Absender und der Empfänger einen Schlüsses zum Vorhängeschloß besitzen. Am Gehäuse 3 sind Befestigungslöcher 22 zum Anschrauben desselben vorgesehen, die von der in den Aufnahmeschlitz 4 eingelegten Handhabe 2 verdeckt werden. Dies ist aus Gründen der Diebstahl- und Zollsicherheit von Vorteil. Eine Erweiterung 23 des Aufnahmeschlitzes 4 oben am Gehäuse 3 auf der der Drehstange 1 zugewandten Seite erleichtert das Einlegen der Handhabe 2.

Die erfindungsgemäße Verriegelungsvorrichtung besteht aus wenigen, einfach herzustellenden Teilen. Weiterhin ist ihr Zusammenbau sehr einfach, da es nicht nötig ist, den Verriegelungshaken durch eine gesonderte Achse zu befestigen. Er wird einfach von unten in das Gehäuse eingeschoben und rastet dann in der vorgesehenen Stellung ein.

## Patentansprüche

1. Verriegelungsvorrichtung für die schwenkbare Handhabe (2) eines Drehstangenverschlusses, bestehend aus einem Aufnahmeteil (3) mit einem von oben sich in das Aufnahmeteil (3) erstreckenden Aufnahmeschlitz (4) für die Handhabe (2) sowie einem um eine waagrechte Achse verschwenkbaren zweiarmigen Verriegelungshaken (5), dessen einer Arm (6) in der Schließstellung die im Aufnahmeschlitz (4) angeordnete Handhabe (2) mit einem Hakenfortsatz (7) niederhält und dessen anderer Arm (8) zum Verschwenken des Verriegelungshakens (5) durch Niederdrücken dient, wobei der Verriegelungshaken (5) durch eine Feder (9) in Verriegelungsstellung gedrückt wird, dadurch gekennzeichnet, daß das Aufnahmeteil (3) als unten offenes Gehäuse ausgebildet ist und daß der verschwenkbare Verriegelungshaken (5) mit einem Hakenarm (6) in das Gehäuse (3) von unten hineinragt, während ein Betätigungsarm (8) aus dem Gehäuse (3) unten hervorragt, wobei das Schwenkgelenk des Verriegelungshakens (5) durch eine waagrechte Nut (10) im Verriegelungshaken (5) und eine in diese hineinragende Leiste (11) am Gehäuse (3) gebildet wird und wobei die Feder (9) sich sowohl am Hakenarm (6) als auch an der gegenüberliegenden Gehäusewandung (12) abstützt und dabei sowohl den Verriegelungshaken (5) in der Verrieglungsstellung hält als auch den Verriegelungshaken (5) mit seiner Nut (10) gegen die Leiste (11) am Gehäuse (3) drückt.

2. Verriegelungsvorrichtung nach Anspruch 1, dadurch gekennzeichnet, daß am Aufnahmeteil (3) Befestigungslöcher (22) vorgesehen sind, die von der in den Aufnahmeschlitz (4) eingelegten Handhabe (2) abgedeckt werden.

3. Verriegelungsvorrichtung nach Anspruch 1 oder 2, dadurch gekennzeichnet, daß der Verriegelungshaken (5) aus einem Abshnitt eines Profilmaterials besteht.

4. Verriegelungsvorrichtung nach Anspruch 1, 2 oder 3, dadruch gekennzeichnet, daß die Feder (9) als Blattfeder ausgebildet ist, die mit einem Ende in einer Ausnehmung (13) des Verriegelungshakens (5) festgelegt ist.

5. Verriegelungsvorrichtung nach Anspruch 4, dadurch gekennzeichnet, daß zwei Blattfedern (9) nebeneinander angeordnet sind und sich zwischen den Blattfedern (9) ein im Gehäuse (3) eingelassenes Zylinderschloß (14) erstreckt, dessen Schließzunge (15) in der Schließstellung vor dem Hakenarm (6) liegt.

6. Verriegelungsvorrichtung nach einem der vorhergehenden Ansprüche, dadurch gekennzeichnet, daß am Gehäuse (3) eine Öse (16) (Plombieröse) für die Aufnahme eines Plombierdrahts vorgesehen ist.

7. Verriegelungsvorrichtung nach einem der vorhergehenden Ansprüche, dadurch gekennzeichnet, daß am Gehäuse (3) eine Öse (17) (Schloßöse) vorgesehen ist, die bei eingelegter Handhabe (2) mit einem Loch (18) in dieser fluchtet, so daß in die Schloßöse (17) und das Loch (18) der Bügel eines Vorhängeschlosses eingehängt werden kann.

8. Verriegelungsvorrichtung nach einem der vorhergehenden Ansprüche, dadurch gekennzeichnet, daß der Aufnahmeschlitz (4) oben und auf der der Drehstange (1) zugewandten Seite ein Erweiterung (23) aufweist.

## Claims

1. Locking device for the pivotable handle (2) of an espagnolette lock consisting of a receiving member (3) comprising a receiving slot (4) extending upwardly into the receiving member (3) for the handle (2) and a two-armed locking hook (5) which is pivotable about a horizontal axis and the one arm (6) of which in the closure position holds the handle (2) arranged in the receiving slot (4) down with a hook extension (7) and the other arm (8) of which serves for pivoting the locking hook (5) by pressing down, the locking hook (5) being pressed by a spring (9) into the locking position, characterized in that the receiving member (3) is constructed as downwardly open housing and that the pivotable locking hook (5) projects with one hook arm (6) into the housing (3) from below whilst an actuating arm (8) projects downwardly out of the housing (3), the pivot joint of the locking hook (5) being formed by a horizontal groove (10) in the locking hook (5) and a strip (11) on the housing (3) projecting into said groove, and the spring (9) bearing both on the hook arm (6) and on the opposite housing wall (12) and thereby holding both the locking hook (5) in the locking position and also pressing the locking hook (5) with its groove (10) against the strip (11) on the housing (3).

2. Locking device according to claim 1, characterized in that on the receiving member (3) mounting holes (22) are provided which are covered by the handle (2) inserted into the receiving slot (4).

3. Locking device according to claim 1 or 2, characterized in that the locking hook (5) consists of a portion of profile material.

4. Locking device according to claim 1, 2 or 3, characterized in that the spring (9) is constructed as leaf spring which is fixed with one end in a recess (13) of the locking hook (5).

5. Locking device according to claim 4, characterized in that two leaf springs (9) are arranged adjacent each other and between the leaf springs (9) a cylinder lock (14) extends which is let into the housing (3) and the locking tongue (15) lies in the closure position in front of the hook arm (6).

6. Locking device according to any one of the preceding claims, characterized in that on the housing (3) an eye (16) (lead sealing eye) is provided for receiving a lead sealing wire.

7. Locking device according to any one of the preceding claims, characterized in that on the housing (3) an eye (17) (lock eye) is provided which when the handle (2) is inserted aligns with a hole (18) in said handle so that the shackle of a padlock can be hung in the lock eye (17) and the hole (18).

8. Locking device according to any one of the preceding claims, characterized in that the receiving slot (4) has a widening (23) at the top and on the side facing the espagnolette.

## Revendications

1. Dispositif de verrouillage pour le levier pivotant (2) de manoeuvre d'une fermeture à espagnolette, composé d'un élément récepteur (3) présentant en haut une encoche (4) de réception de ce levier (2) de manoeuvre, ainsi que d'un crochet (5) de verrouillage à deux bras qui pivote sur un axe horizontal, dont l'un (6) des bras maintient abaissé par un prolongement (7) le levier (2) inséré dans l'encoche (4) dans sa position de fermeture et dont l'autre bras (8) sert, quand il est abaissé, à faire pivoter ledit crochet (5), ce crochet (5) étant sollicité par un ressort (9) à la position de verrouillage, dispositif caractérisé en ce que l'élément récepteur (3) est un boîtier ouvert par dessous et en ce que le crochet pivotant (5) et son bras (6) pénètrent par le bas dans ce boîtier (3) tandis qu'un bras (8) de manoeuvre fait saillie du dessous dudit boîtier (3), l'articulation du crochet (5) étant formée par une encoche (10) horizontale de ce crochet (5) et par un rebord (11) du boîtier (3), s'engageant dans cette encoche (10), le ressort (9) s'appuyant contre le bras (6) du crochet (5) ainsi que contre la paroi (12) opposée de boîtier (3) en maintenant ledit crochet (5) dans sa position de verrouillage et en repoussant l'encoche (10) de ce crochet (5) contre le rebord (11) du boîtier (3).

2. Dispositif de verrouillage selon la revendication 1, caractérisé en ce que l'élément récepteur (3) comporte des trous (22) de fixation, qui sont recouverts par le levier (2) de manoeuvre inséré dans l'encoche (4) de réception.

3. Dispositif de verrouillage selon la revendication 1 ou 2, caractérisé en ce que le crochet (5) de verrouillage consiste en un tronçon de profilé.

4. Dispositif de verrouillage selon la revendication 1, 2 ou 3, caractérisé en ce que le ressort (9) est une lamelle élastique qui est fixée, par une extrémité, dans un engagement (13) du crochet (5).

5. Dispositif de verrouillage selon la revendication 4, caractérisé en ce que deux lamelles élastiques (9) sont disposées l'une à côté de l'autre, et une serrure (14) cylindrique, encastrée dans le boîtier (3) et dont la barrette (15) de fermeture se trouve devant le bras (6) du crochet (5) en position de fermeture, est disposée entre ces lamelles (9).

6. Dispositif de verrouillage selon l'une des revendications précédentes, caractérisé en ce qu'une oreille (16) destinée à recevoir un fil de plombage est formée sur le boîtier (3).

7. Dispositif de verrouillage selon l'une des revendications précédentes, caractérisé en ce que le boîtier (3) comporte un oeillet (17) pour cadenassage qui est en face d'un trou (18) du levier (2) de manoeuvre lorsque celui-ci est inséré, de sorte qu'il est possible d'accrocher la branche d'un cadenas dans cet oeillet (17) et dans ce trou (18).

8. Dispositif de verrouillage selon l'une des revendications précédentes, caractérisé en ce que l'encoche (4) de réception présente un évasement (23) vers le haut et du côté tourné vers l'espagnolette.
